# EUROPÄISCHE PATENTSCHRIFT

(11) **EP 3 157 711 B1**
(45) Veröffentlichungstag und Bekanntmachung des Hinweises auf die Patenterteilung: **28.10.2020**
(21) Anmeldenummer: 15719476.2
(22) Anmeldetag: 04.05.2015
(51) Int. Cl.: B25B 21/00, B25B 21/02, B25B 23/147

(54) **VERFAHREN ZUM BETREIBEN EINES ELEKTROWERKZEUGES**
METHOD FOR OPERATING A POWER TOOL
PROCÉDÉ PERMETTANT DE FAIRE FONCTIONNER UN OUTIL ÉLECTRIQUE

(30) Priorität: 20.06.2014 DE 102014211891
(43) Veröffentlichungstag der Anmeldung: 26.04.2017
(73) Patentinhaber: Robert Bosch GmbH, 70442 Stuttgart (DE)
(72) Erfinder: LEONG, Chi Hoe, Bayan Lepas Penang 11960 (MY)
(86) Internationale Anmeldenummer: PCT/EP2015/059679
(87) Internationale Veröffentlichungsnummer: WO 2015/193022

(56) Entgegenhaltungen:
- EP-A2- 1 695 794
- EP-B1- 2 576 146

## Beschreibung

Die Erfindung betrifft ein Verfahren zum Betreiben eines Elektrowerkzeuges gemäß Patentanspruch 1, ein Steuergerät für ein Elektrowerkzeug gemäß Patentanspruch 13 und ein Elektrowerkzeug gemäß Anspruch 14.

### Stand der Technik

Im Stand der Technik ist es bekannt, das Drehmoment eines Elektrowerkzeuges, insbesondere eines Schlagschraubers auf einen vorgegebenen maximalen Drehmomentwert zu begrenzen. Zudem ist es bekannt, den Elektromotor des Elektrowerkzeuges bei Auftreten einer Fehifunktion abzuschalten. Aus EP 2 576 146 B1 ist ein Verfahren zum Einschrauben einer Schraube bekannt, bei dem die Drehzahl des Elektromotors reduziert wird, wenn der Stromanstieg des Elektromotors einen bestimmten Wert überschreitet.

### Offenbarung der Erfindung

Die Aufgabe der Erfindung besteht darin, ein verbessertes Verfahren und ein verbessertes Steuergerät zum Betreiben eines Elektrowerkzeuges bereitzustellen.

Ein Vorteil des beschriebenen Verfahrens besteht darin, dass ein Einschrauben einer Schraube in ein Werkstück einfacher auszuführen ist, wobei insbesondere eine Beschädigung der Schraube oder des Werkstückes vermieden werden. Dieser Vorteil wird dadurch erreicht, dass das Drehmoment des Elektromotors wenigstens reduziert wird, wenn nach einer Anfangszeit die Drehzahl des Elektromotors eine ermittelte Drehzahlgrenze überschreitet. Versuche haben gezeigt, dass beim Einschrauben einer Schraube in ein Werkstück nach Erreichen einer Sitzposition vor einer Beschädigung der Schraube oder des Werkstückes die Drehzahl des Elektromotors wieder ansteigt. Somit besteht die Idee der Erfindung darin, die Beschädigung des Werkstückes und/oder der Schraube zu verhindern, indem nach der Anfangszeit im Schlagbetrieb bei Erkennen eines Anstieges der Drehzahl des Elektromotors über eine Drehzahlgrenze das Drehmoment wenigstens reduziert wird oder der Elektromotor abgeschaltet wird. Die Drehzahlgrenze kann z.B. durch Versuche bestimmt werden und abgespeichert sein.

In einer Ausführungsform wird für eine präzise Anpassung des Verfahrens an die jeweilige Schraubsituation die Drehzahlgrenze während des Einschraubens der Schraube in das Werkstück abhängig von der Drehzahl des Elektromotors beim Einschrauben der Schraube in das Werkstück ermittelt. Dadurch kann für jede Schraubsituation eine individuelle Drehzahlgrenze ermittelt werden. Somit kann sichergestellt werden, dass der Einschraubvorgang nicht zu früh und nicht zu spät beendet wird.

Durch die Ermittlung der Drehzahlgrenze während des Einschraubens kann die Drehzahlgrenze individuell abhängig von der Schraube, insbesondere abhängig vom Durchmesser der Schraube, vom Gewindegang der Schraube, von der Art des Werkstückes, insbesondere der Härte des Werkstückes ermittelt werden. Die Drehzahl wird während einer Anfangszeit des Schlagbetriebes beim Einschrauben der Schraube in das Werkstück ermittelt und in Abhängigkeit von der ermittelten Drehzahl wird die Drehzahlgrenze ermittelt. Somit kann präzise abhängig von den vorliegenden Gegebenheiten die Drehzahlgrenze erfasst werden. Bei Verwendung eines Elektrowerkzeuges mit Schlagbetrieb wird der Schlagbetrieb zum Festziehen der Schraube verwendet. Somit stellt der Schlagbetrieb den Betriebszustand dar, bei dem die Gefahr einer Beschädigung der Schraube und/oder des Werkstückes groß ist. Deshalb ist es von Vorteil, die Drehzahlgrenze in Abhängigkeit von der Drehzahl während der Anfangszeit des Schlagbetriebes des Elektrowerkzeuges zu ermitteln.

In einer Ausführungsform wird abhängig von einer ermittelten maximalen Drehzahl während der Anfangszeit die Drehzahlgrenze ermittelt. Beispielsweise kann die Drehzahlgrenze abhängig von der maximalen Drehzahl multipliziert mit einem Faktor und/oder addiert mit einer Konstante berechnet werden. Abhängig von der gewählten Ausführungsform kann anstelle der maximalen Drehzahl auch ein Mittelwert der Drehzahl oder mehrere Werte der ermittelten Drehzahl zur Berechnung der Drehzahlgrenze verwendet werden.

In einer weiteren Ausführungsform wird abhängig von Parametern des Elektrowerkzeuges ein Schlagbetrieb des Elektrowerkzeuges erkannt. Beispielsweise wird ein Schlagbetrieb des Elektrowerkzeuges erkannt, wenn während einer Startzeit die Drehzahl unter einem dritten Vergleichswert liegt und/oder der Strom des Elektromotors über einem vierten Vergleichswert liegt. Sowohl der Strom als auch die Drehzahl können als Parameter für die präzise Erkennung eines Schlagbetriebes verwendet werden.

In einer weiteren Ausführungsform kann der Schlagbetrieb zusätzlich dadurch präzise erkannt werden, dass zusätzlich ein gemessener zeitlicher Abstand zwischen zwei Schlägen des Schlagbetriebes erfasst wird, und, wenn der zeitliche Abstand zwischen zwei Schlägen des Schlagbetriebes unter einem ersten Vergleichswert liegt. Eine weitere Präzisierung für die Erkennung des Schlagbetriebes wird dadurch erreicht, dass ein Schlagbetrieb erkannt wird, wenn eine Standardabweichung der ermittelten Drehzahl des Elektromotors während der Anfangszeit des Schlagbetriebes kleiner als ein zweiter Vergleichswert ist. Somit kann präzise der Beginn des Schlagbetriebes festgelegt werden.

In einer weiteren Ausführungsform wird ein Werkstück erkannt, das eine vorgegebene Mindestdicke aufweist, wenn während der Startzeit des Elektrowerkzeuges die Drehzahl des Elektromotors unter dem dritten Vergleichswert liegt und der Strom durch den Elektromotor über dem vierten Vergleichswert liegt. Dadurch wird eine verbesserte Durchführung des Verfahrens erreicht.

In einer weiteren Ausführungsform wird das Drehmoment des Elektromotors nach der Anfangszeit wenigstens reduziert, wenn eine vorgegebene erste Zeitdauer vergangen ist. Auf diese Weise wird eine maximale Obergrenze für die Zeitdauer des Einschraubvorganges vorgegeben. Dadurch wird eine Sicherheitsgrenze für die Zeitdauer des Einschraubvorganges festgelegt.

In einer weiteren Ausführungsform wird ein zweites Verfahren zum Begrenzen des Drehmomentes beim Einschrauben einer Schraube mithilfe des Elektrowerkzeuges durchgeführt, wenn während der Startzeit nach der Aktivierung des Elektrowerkzeuges der Strom durch den Elektromotor unter einem fünften Vergleichswert liegt, wobei bei dem zweiten Verfahren ein Schlagbetrieb des Elektrowerkzeuges nach einer vorgegebenen zweiten Zeitdauer beendet wird. Dieses Verfahren wird insbesondere für dünne Werkstücke angewendet, wobei beispielsweise die zweite Zeitdauer kürzer als die erste Zeitdauer ist.

In einer weiteren Ausführungsform wird das zweite Verfahren durchgeführt, wenn zusätzlich während der Startzeit nach der Aktivierung des Elektrowerkzeuges eine Änderung der ermittelten Drehzahl außerhalb eines vorgegebenen Bereiches liegt und/oder wenn eine Änderung des ermittelten Stromes außerhalb eines zweiten Bereiches liegt. Dadurch kann präzise eine Unterscheidung zwischen den Verfahren erreicht werden. Insbesondere kann dadurch das Vorliegen eines Werkstückes erkannt werden, für das sich das Verfahren gemäß Anspruch 1 weniger eignet.

In einer weiteren Ausführungsform wird während des zweiten Verfahrens das Drehmoment des Elektromotors wenigstens reduziert oder der Elektromotor vollständig abgeschaltet, wenn nach der Anfangszeit eine Änderung der ermittelten Drehzahl des Elektromotors außerhalb eines vorgegebenen Drehzahlbereiches liegt und/oder wenn eine Änderung des ermittelten Stromes außerhalb eines vorgegebenen Strombereiches liegt. Auf diese Weise werden untypische Drehzahländerungen und/oder Stromänderungen erkannt und als Signal zur Reduzierung des Drehmomentes des Elektromotors verwendet. Dadurch kann eine Beschädigung der Schraube und/oder des Werkstückes insbesondere bei einem dünnen Werkstück vermieden werden.

Die Erfindung wird im Folgenden anhand der Figuren näher erläutert. Es zeigen
Fig. 1 einen schematischen Querschnitt durch ein Elektrowerkzeug,
Fig. 2 einen zweiten Querschnitt durch das Elektrowerkzeug,
Fig. 3 eine schematische Darstellung einer Steuerschaltung für das Elektrowerkzeug,
Fig. 4 ein Diagramm mit einem zeitlichen Verlauf der Geschwindigkeit, des Stromes und der Spannung eines Elektromotors für einen Einschraubvorgang,
Fig. 5 eine Schraube in drei verschiedenen Einschraubpositionen in einem Werkstück, und
Fig. 6 einen schematischen Programmablauf zur Steuerung des Drehmomentes des Elektrowerkzeuges.

Figur 1 zeigt in einer schematischen Darstellung ein Elektrowerkzeug 10, das in Form eines Schlagschraubers 10 ausgebildet ist. Der Schlagschrauber 10 weist ein Gehäuse 11 auf, das einen zylinderförmigen Hauptkörper 12 und einen daran angebrachten Griff 15 aufweist. Gegenüberliegend zum Hauptkörper 12 ist eine Batterie 19 angeordnet. Im Hauptkörper 12 ist ein Elektromotor 20 in Form eines bürstenlosen Gleichstrommotors 20 mit einem Planetengetriebe 24, einer Spindel 25, einem Schlagerzeugungsmechanismus 26 und einem Amboss 27 angeordnet. Der Elektromotor 20 dient als Antriebsquelle für den sich drehenden Schlagerzeugungsmechanismus 26. Die Drehzahl des Elektromotors 20 wird mithilfe des Planetengetriebes 24 reduziert und anschließend auf die Spindel 25 übertragen. Die Drehkraft der Spindel 25 wird in eine drehende Schlagkraft durch den Schlagerzeugungsmechanismus 26 umgewandelt, wozu ein Hammer 26h und eine Druckfeder 26b vorgesehen sind. Eine Schlagkraft des Hammers 26h wird auf den Amboss 27 übertragen. Der Amboss 27 ist drehbar um eine Achse gelagert und wird durch die rotatorische Schlagkraft des Hammers 26h angetrieben. Der Amboss 27 ist durch ein Lager 12j drehbar im Gehäuse 11 gehalten, das an einer Vorderseite des Hauptkörper 12 angeordnet ist. Somit kann sich der Amboss 27 um die Drehachse drehen, jedoch sich nicht entlang der Drehachse bewegen. An einer Vorderseite des Ambosses 27 ist eine Aufnahme 27t vorgesehen, um über einen Einsatz eine Schraube 61 aufzunehmen. Die Schraube 61 stellt das Werkzeug dar, das vom Elektrowerkzeug angetrieben wird.

Der Griff 15 des Gehäuses 11 wird von einer Bedienperson umfasst, um das Elektrowerkzeug 10 zu benutzen. Der Griff weist einen Halteabschnitt 15h und einen unteren Endabschnitt 15p auf, der sich am unteren Ende des Griffabschnittes 15h anschließt. Am unteren Endabschnitt 15p ist die Batterie 19 vorgesehen, die das Elektrowerkzeug 10 mit Strom versorgt. Am Griffabschnitt 15h ist ein Hauptschalter 18 vorgesehen, der einen Trigger 18t aufweist, der mit einem Finger betätigt werden kann. Weiterhin weist der Hauptschalter 18 eine Schaltereinheit 18s auf, die zum Einschalten oder Ausschalten des Elektrowerkzeuges verwendet wird. Der Trigger 18t wird dazu verwendet, um in Abhängigkeit vom Betätigungsweg des Triggers 18t eine Größe der Ansteuerung des Elektromotors 20 zu erhöhen. Der Betätigungsweg des Triggers 18t wird beispielsweise mithilfe der Schaltereinheit 18s beispielsweise als Widerstandswert erfasst und an eine Steuerschaltung (46, Fig.3) gemeldet. Wenn sich der Widerstandswert der Schaltereinheit 18s des Hauptschalters 18 entsprechend dem Einrückzustand des Triggerschalters 18t ändert, dann passt die Steuerschaltung (46, Fig.3) z.B. eine Leistung der Ansteuerung des Elektromotors 20 an. Auf diese Weise kann die Drehzahl und/oder das Drehmoment des Elektromotors 20 gesteuert werden.

Weiterhin ist oberhalb des Hauptschalters 18 ein Richtungsschalter 17 vorgesehen, der die Drehrichtung der Aufnahme 27t festlegt. Das Elektrowerkzeug 10 kann in einer Rechtsrichtung im Uhrzeigersinn, d. h. im Normalbetrieb z.B. zum Einschrauben einer Schraube oder in einer Linksrichtung, d. h. entgegen dem Uhrzeigesinn in einem Herausschraubbetrieb z.B. zum Herausschrauben einer Schraube betrieben werden.

Fig. 2 zeigt in einem weiteren Querschnitt weitere Details des Elektrowerkzeuges 10. Der Hammer 26h des Schlagerzeugungsmechanismus 26 ist mit der Spindel 25 über v-förmige erste Führungsnuten 25v, v-förmige zweite Führungsnuten 26z und Stahlkugeln 25r verbunden. An einer Frontseite der Spindel 25 sind an der Außenfläche die ersten Führungsnuten 25v angeordnet, wobei die ersten Führungsnuten 25v halbkreisförmige Abschnitte aufweisen, die mit den v-förmigen Öffnungen nach außen gerichtet sind. Weiterhin sind in einer inneren Umgebungsfläche des Hammers 26h gegenüberliegend zu den ersten Führungsnuten 25v der Spindel 25 die v-förmigen zweiten Führungsnuten 26z angeordnet. Die zweiten Führungsnuten 26z haben einen halbkreisförmigen Querschnitt, wobei die Nuten in eine Vorwärtsrichtung geöffnet sind. Die Stahlkugeln 25r sind zwischen den ersten Führungsnuten 25v und den zweiten Führungsnuten 26z angeordnet. Als Ergebnis ist der Hammer 26h in der Weise drehbar um einen vorgegebenen Winkel in Bezug auf eine Referenzposition der Spindel 25 gelagert, und in der Lage, sich in axialer Richtung gegenüber einer Längsachse der Spindel 25 zu bewegen. Weiterhin ist die Druckfeder 26b in Kontakt mit der Außenfläche der Spindel 25 und dem Hammer 26h, sodass der Hammer 26h in Richtung auf die Spindel 25 vorgespannt ist.

An einer vorderen Endfläche des Hammers 26h sind Schlagvorsprünge 26w ausgebildet, um Schläge auf den Amboss 27 an zwei um 180° zueinander versetzten Stellen zu erzeugen. Weiterhin hat der Amboss 27 an den zwei um 180° versetzten Stellen in Umfangsrichtung Schlagarme 27d (Fig.2) ausgebildet, die die Schläge der Schlagvorsprünge 26w des Hammers 26h aufnehmen. Der Hammer 26h wird durch die Vorspannkraft der Druckfeder 26b an der Spindel 25 gehalten, sodass die Schlagvorsprünge 26w des Hammers 26h an den Schlagarmen 27d des Ambosses 27 anliegen. Wenn in diesem Zustand die Spindel 25 durch den Elektromotor 20 gedreht wird, dann dreht sich der Hammer 26h zusammen mit der Spindel 25 und die Drehkraft des Hammers 26h wird auf den Amboss 27 über die Schlagvorsprünge 26w und die Schlagarme 27d übertragen. Auf diese Weise kann beispielsweise eine Schraube in einem Schlagbetrieb in ein Werkstück eingedreht werden.

Die Schraube kann beim Eindrehen eine Position im Werkstück erreichen, an der ein Einschraubwiderstand das Drehmoment des Hammers 26h übersteigt. Der Einschraubwiderstand wird als Drehmoment auf den Amboss 27 übertragen. Als Ergebnis wird der Hammer 26h gegen die Vorspannkraft der Druckfeder 26b von der Spindel zurück versetzt und die Schlagvorsprünge 26w des Hammers überstreichen die Schlagarme 27d des Ambosses 27. Dabei werden die Schlagvorsprünge 26w von der Anlage an den Schlagarmen 27d befreit, sodass sich die Schlagvorsprünge 26w einen festgelegten Winkel frei drehen können. Wenn sich die Schlagvorsprünge 26w des Hammers 26h über die Schlagarme 27d des Ambosses 27 bewegen, dann beschleunigt der Hammer seine Drehbewegung. Durch die Vorspannkraft der Druckfeder 26b wird der Hammer 26h innerhalb des festgelegten Winkels wieder in Richtung auf den Amboss 27 gedrückt, sodass die Schlagvorsprünge 26w des Hammers wieder in Kontakt gelangen mit den Schlagarmen 27d des Ambosses 27. Durch den Aufschlag der Schlagvorsprünge 26w auf die Schlagarme 27d wird ein erhöhtes Drehmoment auf den Amboss 27 und damit auf die Aufnahme 27t und die Schraube 61 ausgeübt. Dieser Vorgang stellt einen Schlagbetrieb dar und wird während des Schlagbetriebes laufend wiederholt.

Figur 3 zeigt in einer schematischen Darstellung eine Schaltungsanordnung des Elektrowerkzeuges 10 der Figur 1 zum Ansteuern des Elektromotors 20, der beispielsweise als bürstenloser Gleichstrommotor ausgebildet ist und von einer Ansteuerschaltung 40 angetrieben wird. Der Elektromotor 20 weist einen Rotor 22 mit Permanentmagneten und einen Stator 23 mit Antriebsspulen 23C auf. Die Ansteuerschaltung 40 ist eine elektrische Schaltung zum Ansteuern des Elektromotors 20 und weist eine Dreiphasenbrückenschaltung 45 auf, die sechs Schaltelemente 44 beispielsweise in Form von Feldeffekttransistoren aufweist. Weiterhin ist eine Steuerschaltung 46 vorgesehen, die die Schaltelemente 44 der Dreiphasenbrückenschaltung 45 in Abhängigkeit von der Schaltereinheit 18s ansteuert.

Die Dreiphasenbrückenschaltung 45 hat drei Ausgangsleitungen 41, die mit den entsprechenden Steuerspulen 23c des Elektromotors 20 verbunden sind. Die Steuerschaltung 46 ist ausgebildet, um die Schaltelemente 44 basierend auf Signalen von magnetischen Sensoren 32 in der Weise anzusteuern, dass ein elektrischer Strom sequentiell durch die Antriebsspulen 23c fließt, um den Rotor 22 mit einer gewünschten Drehzahl und/oder einem gewünschten Drehmoment zu drehen. Zudem kann die Steuerschaltung 46 mithilfe der magnetischen Sensoren 32 eine Drehzahl des Elektromotors 20 messen. Weiterhin steht die Steuerschaltung 46 mit einer Messeinrichtung 53 in Verbindung, die den Ladezustand der Batterie 19, insbesondere die Spannung der Batterie 19 erfasst und an die Steuerschaltung 46 weitergibt.

Zudem ist die elektronische Steuerschaltung 46 mit einem Speicher 51 verbunden. Im Speicher 51 sind Grenzwerte, Daten, Kennlinien, Kennfelder und/oder Berechnungsmethoden und/oder Formeln abgelegt. Die Steuerschaltung 46 erfasst mithilfe der Messeinrichtung 53 die aktuelle Spannung der Batterie 19. Weiterhin kann die Steuerschaltung 46 den Strom des Elektromotors 20 mit einem Strommesser 54 und/oder die Drehzahl des Elektromotors 20 mit einem Drehzahlmesser 29 messen. Der Strom und/oder die Drehzahl können von der Steuerschaltung 46 verwendet werden, um festzustellen, wann ein Schlagbetrieb des Elektrowerkzeuges beginnt. Dazu sind entsprechende Schwellen bzw. Grenzwerte für den Strom des Elektromotors und die Drehzahl des Elektromotors im Speieher 51 abgelegt, die der Elektromotor 20 überschreitet, wenn ein Schlagbetrieb startet.

Die Steuerschaltung 46 ist ausgebildet, um ein Verfahren zum Betreiben des Elektrowerkzeuges zum Einschrauben einer Schraube in ein Werkstück auszuführen, wobei nach einer Aktivierung des Elektrowerkzeuges der Elektromotor angetrieben wird, um die Schraube in das Werkstück einzuschrauben, wobei während des Einschraubens der Schraube während einer Anfangszeit eines Schlagbetriebes des Elektrowerkzeuges die Steuerschaltung 46 die Drehzahl des Elektromotors ermittelt wird, wobei abhängig von der ermittelten Drehzahl die Steuerschaltung 46 eine Drehzahlgrenze ermittelt, wobei nach der Anfangszeit eine Drehzahl des Elektromotors ermittelt wird, wobei ein Drehmoment des Elektromotors von der Steuerschaltung 46 wenigstens reduziert wird, wenn die ermittelte Drehzahl des Elektromotors eine vorgegebene Drehzahlgrenze überschreitet.

Für die Bestimmung der Drehzahlgrenze kann ein Kennfeld, eine Kennlinie, eine Tabelle oder ein entsprechendes Berechnungsverfahren verwendet werden. Das Kennfeld, die Kennlinie, die Tabelle oder das Berechnungsverfahren bestimmen einen Zusammenhang zwischen der während der Anfangszeit gemessenen Drehzahl und der Drehzahlgrenze. Erreicht der Elektromotor nach der Anfangszeit die Drehzahlgrenze, dann wird der Elektromotor 20 von der Steuerschaltung 46 gestoppt oder es wird eine elektronische Kupplung für eine kurze Zeitdauer aktiviert und anschließend wird der Elektromotor vollständig gestoppt.

Fig. 4 zeigt in einem obersten Diagramm (Fig. 4a) den zeitlichen Verlauf der Drehzahl U des Elektromotors während eines Einschraubvorganges, in einem mittleren Diagramm (Fig. 4b) den zeitlichen Verlauf des Stromes I während des Einschraubvorganges und in einem unteren Diagramm (Fig. 4c) den zeitlichen Verlauf der Spannung V, die von der Steuerschaltung an den Elektromotor angelegt wird.

Zu einem nullten Zeitpunkt t0 wird in einer nullten Phase die Spannung V an den Elektromotor mit der Zeit bis zu einer Maximalspannung zu einem ersten Zeitpunkt t1 erhöht. In dem dargestellten Ausführungsbeispiel wird die Spannung V stufenweise bis zur Maximalspannung erhöht. Abhängig von der gewählten Ausführungsform können auch andere zeitliche Verläufe für die Erhöhung der Spannung V während der nullten Phase gewählt werden. In der Anfangsphase steigt die Drehzahl U des Elektromotors schnell an, um nach Erreichen einer maximalen Drehzahl wieder langsam bis zum Ende der nullten Phase etwas abzufallen. Der durch den Elektromotor fließende Strom I, der im zweiten Diagramm (Fig. 4b) dargestellt ist, steigt nach Anlegen der Spannung an den Elektromotor schnell bis zu einem Maximalwert an und fällt anschließend wieder auf einen geringeren Wert ab, um bis zum Ende der nullten Phase wieder etwas anzusteigen. Bereits zu Beginn der nullten Phase wird der Taster zum Betreiben des Elektrowerkzeuges vollständig gedrückt. Auch beim weiteren Betrieb bleibt der Taster vollständig gedrückt. Die nullte Phase dauert vom nullten Zeitpunkt to bis zum ersten Zeitpunkt t1.

Nach der nullten Phase schließt sich eine erste Phase an. Die erste Phase dauert vom ersten Zeitpunkt t1 bis zum zweiten Zeitpunkt t2. Sowohl während der nullten Phase als auch während der ersten Phase wird die Schraube 53, wie in der ersten Position 100 der Fig. 5 dargestellt ist, mit der Spitze in das Werkstück 110 hineinbohrt. Das Werkstück 110 ist beispielsweise in Form einer Metallplatte ausgebildet. Während der ersten Phase steigt der Strom I langsam an, wobei die angelegte Spannung V konstant auf dem maximalen Wert verbleibt. Die Drehzahl U des Elektromotors schwankt während der ersten Phase leicht, um bis zum Ende der ersten Phase etwas abzufallen. Im Gegensatz dazu steigt der Strom I durch den Elektromotor zum Ende der ersten Phase 1 hin etwas an. Während der nullten und der ersten Phase wird der Bohrvorgang in dem Werkstück 110 ausgeführt, ohne dass ein Schlagbetrieb des Elektrowerkzeuges erforderlich ist. Nachdem die Schraube 53 das Werkstück 110 durchbohrt hat, beginnt die zweite Phase 2, bei der die Schraube 53 ein Gewinde in das Werkstück 110 schneidet. Dieser Prozess erfordert ein höheres Drehmoment, sodass der Schlagmechanismus des Elektrowerkzeuges aktiviert wird und der Strom durch das Elektrowerkzeug ansteigt. Zudem sinkt die Geschwindigkeit ab. Abhängig von der Dicke des Werkstückes 110 kann die Zeitdauer für die zweite Phase 2 sehr kurz sein und beispielsweise nur zwei oder drei Gewindegänge beinhalten. Die zweite Phase 2 dauert von dem zweiten Zeitpunkt t2 bis zu einem dritten Zeitpunkt t3. Nachdem das Gewinde in das Werkstück 110 durch die Schraube 53 eingeschnitten ist, beginnt beim dritten Zeitpunkt t3 eine dritte Phase, bei der die Schraube 53 in das geschnittene Gewinde des Werkstücks 110 eingeschraubt wird. Dabei steigt die Geschwindigkeit deutlich an und der Strom sinkt deutlich ab. Während der dritten Phase 3 ist der Schraubwiderstand gering, sodass die Drehzahl stark ansteigt und der Strom stark abfällt. Dieser Verfahrenszustand ist in einer zweiten Position 101 der Fig. 5 dargestellt.

Erreicht nun ein Kopf 115 der Schraube 53 eine Oberseite 116 des Werkstücks 110, wie in der dritten Position 102 der Fig. 5 dargestellt, so beginnt zu einem vierten Zeitpunkt t4 eine vierte Phase 4. Erreicht der Kopf 115 der Schraube 53 die Oberseite 116 des Werkstückes 110, so nimmt der Einschraubwiderstand schnell und deutlich zu. Dabei wird der Schlagbetrieb des Elektrowerkzeuges wieder aktiviert und die Schraube 53 wird mit einem hohen Drehmoment angezogen. Während der vierten Phase 4 steigt die Drehzahl des Elektromotors ähnlich wie in der zweiten Phase 2 erneut an (nicht dargestellt) und der Strom sinkt erneut ab.

Ein Vorteil des beschriebenen Verfahrens besteht nun darin, dass während der vierten Phase 4 die Steuerschaltung 46 des Elektrowerkzeuges erkennt, dass die Drehzahl des Elektromotors die ermittelte Drehzahlgrenze überschreitet, sodass die Steuerschaltung 46 die Spannung für den Elektromotor reduziert und/oder eine Kupplung zwischen dem Elektromotor und der Aufnahme der Schraube öffnet. Diese Situation tritt am Ende der vierten Phase 4 bei einem fünften Zeitpunkt t5 auf. Abhängig von der gewählten Ausführungsform kann die maximale Spannung im Bereich von 3,3 V liegen und nach der vierten Zone 4 auf eine Spannung von beispielsweise 2,2 V abfallen. Weiterhin kann nach einer vorgegebenen Auslaufzeit von beispielsweise 0,5 s zu einem sechsten Zeitpunkt t6 die Spannung vollständig abgeschaltet werden oder wenigstens unter einen Wert fallen, bei dem sich der-Elektromotor dreht. Dieser Wert kann beispielsweise im Bereich von 1,8 V liegen.

Fig. 6 zeigt in einer schematischen Darstellung einen Programmablauf zum Betreiben des Elektromotors. Bei Programmpunkt 200, der optional ist, wird von der Steuerschaltung 46 eine Spannung der Batterie 19 erfasst, mit der der Elektromotor des Elektrowerkzeuges angetrieben wird. Anschließend wird bei Programmpunkt 205 der Elektromotor gemäß der nullten Phase der Fig. 4 mit einer ansteigenden Spannung versorgt. Weiterhin kann abhängig von der gewählten Ausführungsform bei Programmpunkt 205 die Spannung auch in einem Schritt auf die Maximalspannung erhöht werden.

Bei einem folgenden Programmpunkt 210 erfolgt die Abfrage, ob der Strom durch den Elektromotor größer als ein vierter Vergleichswert ist. Beispielsweise kann der vierte Vergleichswert zwischen 10 A und 20 A liegen. Zudem erfolgt bei Programmpunkt 210 die Abfrage, ob die Drehzahl des Elektromotors kleiner als ein dritter Vergleichswert ist. Beispielsweise kann der dritte Vergleichswert zwischen 8000 und 20000 Umdrehungen pro Minute liegen. Der dritte und der vierte Vergleichswert sind im Speicher 51 abgelegt. Sind beide Abfragen erfüllt, so wird zu Programmpunkt 215 verzweigt.

Bei Programmpunkt 215 wird überprüft, ob ein Schlagbetrieb vorliegt. Dazu wird überprüft, ob die Zeitdauer zwischen zwei Schlägen kleiner als ein erster Grenzwert ist. Der erste Grenzwert kann im Bereich zwischen 0,01 Sekunde und 0,05 Sekunden liegen. Der erste Grenzwert ist im Speicher 51 abgelegt. Die Schläge können beispielsweise anhand von Schallsensoren akustisch erfasst werden oder anhand des zeitlichen Verlaufes des Stroms durch den Elektromotor ermittelt werden. Zudem wird überprüft, ob eine Standardabweichung der gemessenen Drehzahl kleiner als ein zweiter Grenzwert ist. Der zweite Grenzwert kann im Bereich zwischen 30 und 90 liegen. Der zweite Grenzwert ist im Speicher 51 abgelegt. Wenn beide Abfragen von Programmpunkt 215 erfüllt sind, ist eindeutig ein Schlagbetrieb des Elektrowerkzeuges erkannt und es wird zu Programmpunkt 220 verzweigt. Die Grenzwerte werden experimentell ermittelt und können von Elektrowerkzeug zu Elektrowerkzeug z.B. abhängig von der Art des Elektromotors variieren.

Die Standardabweichung kann beispielsweise nach folgenden Formeln berechnet werden:
Die Standardabweichung *σ_{X}* einer Zufallsvariablen *X* ist definiert als die Quadratwurzel der Varianz Var(*X*): ${σ}_{X} : = \sqrt{Var \left(X\right)} .$

Dabei ist die Varianz $Var \left(X\right) = E \left({\left(X-E\left(X\right)\right)}^{2}\right) = E \left({X}^{2}\right) - {\left(E\left(X\right)\right)}^{2}$ von *X* stets größer oder gleich 0. Das Symbol E(·) bezeichnet den Erwartungswert.

Bei einer zweiten Berechnungsart wird die erste Zeitdauer in eine vorgegebene Anzahl von Teilintervallen unterteilt, beispielsweise in zehn Teilintervalle. Anschließend wird für jedes Teilintervall für die gemessenen Werte für die Drehzahl eine Standardabweichung berechnet. Anschließend wird aus den zehn Standardabweichungen für die Drehzahl durch eine Mittelwertbildung eine gemittelte Standardabweichung für die Drehzahl ermittelt.

Beim folgenden Programmpunkt 220 wird die Drehzahl des Elektromotors erfasst. Dabei werden beispielsweise ein zeitlicher Verlauf der Drehzahl und/oder einzelne Werte der Drehzahl in zeitlichen Abständen oder ein maximaler Wert der Drehzahl erfasst. Anschließend wird bei Programmpunkt 222 abhängig von der erfassten Drehzahl eine Drehzahlgrenze ermittelt. Die Drehzahlgrenze kann beispielsweise abhängig von der erfassten maximalen Drehzahl, der erfassten Drehzahlwerte und/oder abhängig vom zeitlichen Verlauf der Drehzahl während der Messung bei Programmpunkt 220 ermittelt werden. Zur Berechnung werden die Kennlinien, Kennfelder und/oder Berechnungsmethoden und/oder Formeln des Speichers 51 verwendet. In einem einfachen Fall wird die Drehzahlgrenze durch Multiplikation der gemessenen maximalen Drehzahl mit einer Konstante größer 1 berechnet. Zudem kann zusätzlich zu der erfassten Drehzahl ein konstanter Drehzahlwert berücksichtigt werden. Der konstante Drehzahlwert ist im Speicher 51 abgelegt. Die Drehzahlgrenze kann beispielsweise aus der ermittelten maximalen Drehzahl durch Addition des konstanten Drehzahlwertes berechnen. Der Drehzahlwert kann z.B. im Bereich zwischen 200 und 1000 Umdrehungen pro Minute liegen. Weiterhin kann zur Berechnung der Drehzahlgrenze auf ein Kennfeld, eine Kennlinie, eine Tabelle oder ein entsprechendes Berechnungsverfahren zurückgegriffen werden, die im Speicher abgelegt sind.

Die Drehzahlgrenze wird in einer Ausführungsform abhängig vom Ladezustand der Batterie ermittelt, der bei Programmpunkt 200 optional ermittelt wurde. Der Ladezustand der Batterie kann beispielsweise in Form eines zweiten Faktors berücksichtigt werden. Somit wird die ermittelte Drehzahlgrenze mit dem zweiten Faktor multipliziert. Abhängig von der gewählten Ausführungsform kann die Ermittlung der Drehzahl bei Programmpunkt 220 erst nach einer vorgegebenen Wartezeit von beispielsweise 0,1 bis 0,2 s erfolgen.

Zudem kann in einer weiteren Ausführung im Speicher eine vorgegebene Drehzahlgrenze abgelegt sein, die unabhängig von der Drehzahl während des Schlagbetriebes ist, und die in einer einfachen Ausführung als ermittelte Drehzahlgrenze verwendet wird.

Bei einem folgenden Programmpunkt 225 wird überprüft, ob die aktuell ermittelte oder gemessene Drehzahl des Elektromotors die ermittelte Drehzahlgrenze überschreitet, oder ob seit Erkennen des Schlagbetriebes eine vorgegebene zweite Zeitdauer abgelaufen ist. Die zweite Zeitdauer kann z.B. im Bereich zwischen 0,1 und 0,3 s liegen.

Wird eine der zwei Abfragen erfüllt, so wird zu Programmpunkt 230 verzweigt. Bei Programmpunkt 230 wird von der Steuerschaltung 46 ein Drehmoment des Elektromotors reduziert, wobei beispielsweise die Spannung des Elektromotors reduziert wird und/oder eine Kupplung zwischen Elektromotor und Antrieb geöffnet. Anschließend kann nach einer vorgegebenen Zeitdauer vom Programmpunkt 230 zu einem Endpunkt 235 verzweigt werden, an dem der Elektromotor abgeschaltet wird oder zumindest die Spannung so weit reduziert wird, dass der Elektromotor sich nicht mehr dreht.

Ergibt die Abfrage bei Programmpunkt 210, dass innerhalb eines vorgegebenen zeitlichen Abstandes zum Programmpunkt 205 weder der Strom noch die Drehzahl die vorgegebenen Grenzwerte über bzw. unterschreiten, so wird zu Programmpunkt 240 verzweigt.

Zudem kann abhängig von der gewählten Ausführung zusätzlich zur Überprüfung, ob weder der Strom noch die Drehzahl die vorgegebenen Grenzwerte über bzw. unterschreiten auch noch überprüft werden, ob eine vorgegebene Drehzahländerung und/oder eine vorgegebene Stromänderung vorliegt. Die Werte für die vorgegebene Drehzahländerung und/oder die vorgegebene Stromänderung sind im Speicher 51 abgelegt. In dieser Ausführungsform wird erst dann zu Programmpunkt 240 verzweigt, weder der Strom noch die Drehzahl die vorgegebenen Grenzwerte über bzw. unterschreiten und die vorgegebene Drehzahländerung und/oder die vorgegebene Stromänderung vorliegen.

Bei Programmpunkt 240 wird in einer ersten Ausführung überprüft, ob sich eine Änderung der Drehzahl und/oder eine Änderung des Stromes innerhalb vorgegebener Bereiche befinden. Ist dies nicht der Fall, so wird zu Programmpunkt 230 verzweigt. Die vorgegebenen Bereiche sind im Speicher abgelegt. Zudem wird nach einer vorgegebenen maximalen Einschraubzeit von Programmpunkt 240 zu Programmpunkt 230 verzweigt. Die maximale Einschraubzeit kann im bereich von 0,1 und 0,3 Sekunden liegen.

In einer weiteren Ausführung wird bei Programmpunkt 240 überprüft werden, ob ein Schlagbetrieb vorliegt. Dazu wird überprüft, ob die Zeitdauer zwischen zwei Schlägen kleiner als ein erster Grenzwert ist. Der erste Grenzwert kann im bereich zwischen 0,01 Sekunde und 0,05 Sekunden liegen. Der erste Grenzwert ist im Speicher 51 abgelegt. Die Schläge können beispielsweise anhand von Schallsensoren akustisch erfasst werden oder anhand des zeitlichen Verlaufes des Stroms durch den Elektromotor ermittelt werden. Zudem wird überprüft, ob eine Standardabweichung der gemessenen Drehzahl kleiner als ein zweiter Grenzwert ist. Der zweite Grenzwert kann im Bereich zwischen 30 und 90 liegen. Der zweite Grenzwert ist im Speicher 51 abgelegt. Wenn beide Abfragen von Programmpunkt 240 erfüllt sind, ist eindeutig ein Schlagbetrieb des Elektrowerkzeuges erkannt. Die Grenzwerte werden experimentell ermittelt und können von Elektrowerkzeug zu Elektrowerkzeug z.B. abhängig von der Art des Elektromotors variieren. Nach Erkennen des Schlagbetriebes wird nach einer festgelegten Zeitdauer von z.B. 0,05 bis 0,2 Sekunden zu Programmpunkt 230 verzweigt. Bei Programmpunkt 230 wird von der Steuerschaltung 46 das Drehmoment des Elektromotors reduziert, wobei beispielsweise die Spannung des Elektromotors reduziert wird und/oder eine Kupplung zwischen Elektromotor und Antrieb geöffnet. Anschließend kann nach einer vorgegebenen Zeitdauer zum Endpunkt 235 verzweigt werden, an dem der Elektromotor abgeschaltet wird oder zumindest die Spannung so weit reduziert wird, dass der Elektromotor sich nicht mehr dreht. Zudem kann abhängig von der gewählten Ausführungsform das Elektrowerkzeug ausgebildet sein, um anzuzeigen, ob das Verfahren gemäß Programmschritt 215 oder das Verfahren gemäß Programmschritt 240 durchgeführt wird. Das Verfahren gemäß Programmschritt 215 zeigt ein dickes Werkstück mit einer vorgegebenen Mindestdicke an. Das Verfahren gemäß 240 zeigt ein Werkstück an, das dünner ist als die vorgegebene Mindestdicke. Die Anzeige kann optisch, akustisch oder haptisch erfolgen.

Die Programmschritte 215 und 220 werden während der Phase 2 der Fig. 4 durchgeführt. Der Programmschritt 225 wird während der Phase 4 der Fig. 4 durchgeführt. Der Programmschritt 240 kann während der Phasen 2 bis 4 der Fig. 4 durchgeführt werden.

Abhängig von der gewählten Ausführungsform kann in einer einfachen Ausführung bei Programmpunkt 210 auch nur der Strom mit dem Grenzwert oder nur die Drehzahl mit dem Grenzwert verglichen werden, um von Programmpunkt 210 zu Programmpunkt 215 zu verzweigen.

Zudem kann in einer einfachen Ausführungsform bei Programmpunkt 215 zur Erkennung eines Schlagbetriebes auch nur der Zeitpunkt zwischen zwei Schlägen des Schlagbetriebes oder die Standardabweichung der Drehzahl des Elektromotors für die Erkennung eines Schlagbetriebes verwendet werden.

Zudem kann abhängig von der gewählten Ausführungsform auf Programmpunkt 215 verzichtet werden, sodass ausgehend von Programmpunkt 210 direkt zu Programmpunkt 220 gewechselt wird.

## Patentansprüche

1. Verfahren zum Betreiben eines Elektrowerkzeuges, welches mit einem Schlagerzeugungsmechanismus zum Erzeugen einer rotatorischen Schlagkraft ausgestattet ist, zum Einschrauben einer selbstbohrenden und gewindeschneidenden Schraube in ein Werkstück,
wobei nach einer Aktivierung des Elektrowerkzeuges ein Elektromotor angetrieben wird, um die Schraube in das Werkstück zu schrauben,
wobei während des Einschraubens der Schraube in einer nullten Phase (t0<t<t1) ein Drehzahlanstieg erfolgt, wobei eine Drehzahl des Elektromotors schnell ansteigt, um nach Erreichen einer maximalen Drehzahl bis zum Ende der nullten Phase etwas abzufallen,
wobei in einer nachfolgenden ersten Phase (t1<t<t2) die Drehzahl des Elektromotors leicht schwankt, um bis zum Ende der ersten Phase etwas abzufallen,
wobei in einer nachfolgenden zweiten Phase (t2<t<t3) der Schlagerzeugungsmechanismus aktiviert wird, sodass die Schraube ein Gewinde in das Werkstück schneidet, und die Drehzahl des Elektromotors sinkt,
wobei in einer nachfolgenden dritten Phase (t3<t<t4) die Drehzahl des Elektromotors stark ansteigt und der Schlagerzeugungsmechanismus deaktiviert wird,
wobei in einer nachfolgenden vierten Phase (t4<t<t5) der Schlagerzeugungsmechanismus aktiviert wird, und während einer vorgegebenen Anfangszeit des Schlagbetriebes des Elektrowerkzeuges die Drehzahl des Elektromotors ermittelt wird, wobei nach der Anfangszeit die Drehzahl des Elektromotors ermittelt wird, und am Ende der vierten Phase ein Drehmoment des Elektromotors wenigstens reduziert wird, wenn die ermittelte Drehzahl des Elektromotors eine vorgegebene Drehzahlgrenze überschreitet,
und wobei eine Spannung des Elektromotors in der nullten Phase bis zu einer Maximalspannung am Ende der nullten Phase erhöht wird und die Spannung bis zum Ende der vierten Phase im Wesentlichen konstant gehalten wird, am Ende der vierten Phase die Spannung reduziert und/oder eine Kupplung zwischen dem Elektromotor und einer Aufnahme der Schraube öffnet, und nach einer vorgegebenen Auslaufzeit die Spannung vollständig abgeschaltet wird oder wenigstens unter einen Wert fällt, bei dem sich der Elektromotor dreht.

2. Verfahren nach Anspruch 1, wobei während der Anfangszeit als Drehzahl eine maximale Drehzahl des Elektromotors ermittelt wird, und wobei die Drehzahlgrenze abhängig von der ermittelten maximalen Drehzahl ermittelt wird.

3. Verfahren nach einem der Ansprüche 1 oder 2, wobei bei der Ermittlung der Drehzahlgrenze zusätzlich ein vorgegebener Drehzahlwert berücksichtigt wird.

4. Verfahren nach einem der Ansprüche 1 bis 3, wobei die Anfangszeit während des Schlagbetriebes erkannt wird, wenn während einer Startzeit nach der Aktivierung des Elektrowerkzeuges die Drehzahl unter einem dritten Vergleichswert liegt und der Strom durch den Elektromotor über einem vierten Vergleichswert liegt.

5. Verfahren nach Anspruch 4, wobei die Anfangszeit während des Schlagbetriebes erkannt wird, wenn zusätzlich ein gemessener zeitlicher Abstand zwischen zwei Schlägen des Schiagbetriebes unter einem ersten Vergleichswert liegt.

6. Verfahren nach Anspruch 4 oder 5, wobei die Anfangszeit während des Schlagbetriebes erkannt wird, wenn zusätzlich eine Standardabweichung der ermittelten Drehzahl des Elektromotors während der Anfangszeit kleiner als ein zweiter Vergleichswert ist.

7. Verfahren nach einem der Ansprüche 5 bis 6, wobei ein Werkstück mit einer vorgegebenen Mindestdicke erkannt wird, wenn während der Startzeit nach der Aktivierung des Elektrowerkzeuges die Drehzahl unter dem dritten Vergleichswert liegt und der Strom durch den Elektromotor über dem vierten Vergleichswert liegt, und wobei das Vorliegen eines Werkstückes mit der Mindestdicke durch das Elektrowerkzeug angezeigt wird.

8. Verfahren nach einem der vorhergehenden Ansprüche, wobei nach der Anfangszeit ein Drehmoment des Elektromotors wenigstens reduziert wird, wenn eine vorgegebene erste Zeitdauer vergangen ist.

9. Verfahren nach Anspruch 1, wobei ein zweites Verfahren durchgeführt wird, wenn während der Startzeit nach der Aktivierung des Elektrowerkzeuges der Strom durch den Elektromotor unter einem fünften Vergleichswert liegt, wobei bei dem zweiten Verfahren ein Schlagbetrieb des Elektrowerkzeuges nach einer vorgegebenen zweiten Zeitdauer beendet wird.

10. Verfahren nach Anspruch 9, wobei das zweite Verfahren durchgeführt wird, wenn während der Startzeit nach der Aktivierung des Elektrowerkzeuges zusätzlich eine Änderung der ermittelten Drehzahl außerhalb eines vorgegebenen Bereiches liegt und/oder wenn eine Änderung des ermittelten Stromes außerhalb eines zweiten Bereiches liegt.

11. Verfahren nach einem der Ansprüche 9 oder 10, wobei nach der Anfangszeit ein Drehmoment des Elektromotors wenigstens reduziert wird, wenn eine Änderung der ermittelten Drehzahl des Elektromotors außerhalb eines vorgegebenen Drehzahlbereiches liegt und/oder eine Änderung des ermittelten Stromes außerhalb eines vorgegebenen Strombereiches liegt.

12. Verfahren nach einem der vorhergehenden Ansprüche, wobei der Elektromotor von einer Batterie angetrieben wird, wobei die Ermittlung der Drehzahlgrenze eine Spannung der Batterie berücksichtigt.

13. Steuergerät, das ausgebildet ist, um ein Verfahren nach einem der vorhergehenden Ansprüche auszuführen.

14. Elektrowerkzeug mit einem Schlagerzeugungsmechanismus zum Erzeugen einer rotatorischen Schlagkraft und mit einem Steuergerät nach Anspruch 13.

## Claims

1. Method for operating a power tool which is equipped with an impact-generating mechanism for generating a rotary impact force, for screwing a self-drilling and thread-cutting screw into a workpiece,
wherein, after activation of the power tool, an electric motor is driven in order to screw the screw into the workpiece, wherein, as the screw is being screwed in, in a zeroth phase (t0<t<t1) an increase in the rotational speed takes place, wherein a rotational speed of the electric motor increases rapidly in order, after a maximum rotational speed is achieved, to decrease somewhat as far as the end of the zeroth phase,
wherein, in a subsequent first phase (tl<t<t2), the rotational speed of the electric motor slightly fluctuates in order to decrease somewhat as far as the end of the first phase,
wherein, in a subsequent second phase (t2<t<t3), the impact-generating mechanism is activated such that the screw cuts a thread into the workpiece, and the rotational speed of the electric motor drops, wherein, in a subsequent third phase (t3<t<t4), the rotational speed of the electric motor greatly increases and the impact-generating mechanism is deactivated,
wherein, in a subsequent fourth phase (t4<t<t5), the impact-generating mechanism is activated, and the rotational speed of the electric motor is determined during a predetermined initial period of the impact mode of the power tool, wherein the rotational speed of the electric motor is determined after the initial period, and, at the end of the fourth phase, a torque of the electric motor is at least reduced if the determined rotational speed of the electric motor exceeds a predetermined rotational speed limit,
and wherein a voltage of the electric motor is increased in the zeroth phase as far as a maximum voltage at the end of the zeroth phase and the voltage is kept substantially constant as far as the end of the fourth phase, at the end of the fourth phase the voltage is reduced and/or a coupling between the electric motor and a socket of the screw opens and, after a predetermined run-down time, the voltage is completely switched off or at least falls below a value at which the electric motor rotates.

2. Method according to Claim 1, wherein a maximum rotational speed of the electric motor is determined as the rotational speed during the initial period, and wherein the rotational speed limit is determined depending on the determined maximum rotational speed.

3. Method according to either of Claims 1 and 2, wherein a predetermined rotational speed value is additionally taken into consideration in the determining of the rotational speed limit.

4. Method according to one of Claims 1 to 3, wherein the initial period during the impact mode is recognized if, during its starting time after activation of the power tool, the rotational speed lies below a third comparison value and the current through the electric motor lies above a fourth comparison value.

5. Method according to Claim 4, wherein the initial period during the impact mode is recognized if additionally a measured time interval between two impacts of the impact mode lies below a first comparison value.

6. Method according to Claim 4 or 5, wherein the initial time during the impact mode is recognized if additionally a standard deviation of the determined rotational speed of the electric motor during the initial period is less than a second comparison value.

7. Method according to either of Claims 5 and 6, wherein a workpiece having a predetermined minimum thickness is recognized if, during the starting time after activation of the power tool, the rotational speed lies below the third comparison value and the current through the electric motor lies above the fourth comparison value, and wherein the presence of a workpiece having the minimum thickness is indicated by the power tool.

8. Method according to one of the preceding claims, wherein a torque of the electric motor is at least reduced after the initial period if a predetermined first period of time has elapsed.

9. Method according to Claim 1, wherein a second method is carried out if, during the starting time after activation of the power tool, the current through the electric motor lies below a fifth comparison value, wherein, in the second method, an impact mode of the power tool is ended after a predetermined second period of time.

10. Method according to Claim 9, wherein the second method is carried out if, during the starting time after activation of the power tool, additionally a change in the determined rotational speed lies outside a predetermined range, and/or if a change in the determined current lies outside a second range.

11. Method according to either of Claims 9 and 10, wherein, after the initial period, a torque of the electric motor is at least reduced if a change in the determined rotational speed of the electric motor lies outside a predetermined rotational speed range, and/or a change in the determined current lies outside a predetermined current range.

12. Method according to one of the preceding claims, wherein the electric motor is driven by a battery, wherein the determination of the rotational speed limit takes into account a voltage of the battery.

13. Control device which is designed to carry out a method according to one of the preceding claims.

14. Power tool having an impact-generating mechanism for generating a rotatory impact force, and having a control device according to Claim 13.

## Revendications

1. Procédé pour faire fonctionner un outil électrique, lequel est équipé d'un mécanisme générateur de coups destiné à générer une force de frappe rotatoire, afin de visser une vis autoforeuse et autotaraudeuse dans une pièce ouvrée,
un moteur électrique étant entraîné après une activation de l'outil électrique en vue de visser la vis dans la pièce ouvrée,
une augmentation de la vitesse de rotation ayant lieu pendant le vissage de la vis dans une phase zéro (t0<t<t1), une vitesse de rotation du moteur électrique augmentant rapidement pour chuter légèrement jusqu'à la fin de la phase zéro après avoir atteint une vitesse de rotation maximale,
la vitesse de rotation du moteur électrique fluctuant légèrement dans une première phase (t1<t<t2) qui suit, pour chuter légèrement jusqu'à la fin de la première phase,
le mécanisme générateur de coups étant activé dans une deuxième phase (t2<t<t3) qui suit, de sorte que la vis taille un filet dans la pièce ouvrée, et la vitesse de rotation du moteur électrique diminuant,
dans une troisième phase (t3<t<t4) qui suit, la vitesse de rotation du moteur électrique augmentant fortement et le mécanisme générateur de coups étant désactivé,
le mécanisme générateur de coups étant activé dans une quatrième phase (t4<t<t5) qui suit, et la vitesse de rotation du moteur électrique étant déterminée pendant un temps initial prédéfini du régime de frappe de l'outil électrique, la vitesse de rotation du moteur électrique étant déterminée après le temps initial, et un couple du moteur électrique étant au moins réduit à la fin de la quatrième phase lorsque la vitesse de rotation déterminée du moteur électrique dépasse une limite de vitesse de rotation prédéfinie,
et une tension du moteur électrique dans la phase zéro étant augmentée jusqu'à une tension maximale à la fin de la phase zéro et la tension étant maintenue sensiblement constante jusqu'à la fin de la quatrième phase, à la fin de la quatrième phase, la tension étant réduite et/ou un accouplement entre le moteur électrique et un logement de la vis s'ouvrant et, après un temps de fonctionnement par inertie prédéfini, la tension étant complètement déconnectée ou chutant au moins au-dessous d'une valeur à laquelle le moteur électrique tourne.

2. Procédé selon la revendication 1, une vitesse de rotation maximale du moteur électrique étant déterminée en tant que vitesse de rotation pendant le temps initial et la limite de vitesse de rotation étant déterminée en fonction de la vitesse de rotation maximale déterminée.

3. Procédé selon la revendication 1 ou 2, une valeur de vitesse de rotation prédéfinie étant en plus prise en compte lors de la détermination de la limite de vitesse de rotation.

4. Procédé selon l'une des revendications 1 à 3, le temps initial étant reconnu pendant le régime de frappe si, pendant un temps de démarrage après l'activation de l'outil électrique, la vitesse de rotation est inférieure à une troisième valeur comparative et le courant à travers le moteur électrique est supérieur à une quatrième valeur comparative.

5. Procédé selon la revendication 4, le temps initial étant reconnu pendant le régime de frappe si, en plus, un écart dans le temps mesuré entre deux coups du régime de frappe est inférieur à une première valeur comparative.

6. Procédé selon la revendication 4 ou 5, le temps initial étant reconnu pendant le régime de frappe si, en plus, un écart type de la vitesse de rotation déterminée du moteur électrique pendant le temps initial est inférieur à une deuxième valeur comparative.

7. Procédé selon l'une des revendications 5 et 6, une pièce ouvrée ayant une épaisseur minimale prédéfinie étant reconnue si, pendant le temps de démarrage après l'activation de l'outil électrique, la vitesse de rotation est inférieure à la troisième valeur comparative et le courant à travers le moteur électrique est supérieur à la quatrième valeur comparative, et la présence d'une pièce ouvrée ayant l'épaisseur minimale étant indiquée par l'outil électrique.

8. Procédé selon l'une des revendications précédentes, un couple du moteur électrique étant au moins réduit après le temps initial lorsqu'une première durée prédéfinie s'est écoulée.

9. Procédé selon la revendication 1, un deuxième procédé étant mis en œuvre si, pendant le temps de démarrage après l'activation de l'outil électrique, le courant à travers le moteur électrique est inférieur à une cinquième valeur comparative, avec le deuxième procédé, un régime de frappe de l'outil électrique prenant fin après une deuxième durée prédéfinie.

10. Procédé selon la revendication 9, le deuxième procédé étant mis en œuvre si, pendant le temps de démarrage après l'activation de l'outil électrique, une modification de la vitesse de rotation déterminée se trouve en plus en-dehors d'une plage prédéfinie et/ou si une modification du courant déterminé se trouve en-dehors d'une deuxième plage.

11. Procédé selon l'une des revendications 9 et 10, un couple du moteur électrique étant au moins réduit après le temps initial si une modification de la vitesse de rotation déterminée du moteur électrique se trouve en-dehors d'une plage de vitesses de rotation prédéfinie et/ou une modification du courant déterminé se trouve en-dehors d'une plage de courant prédéfinie.

12. Procédé selon l'une des revendications précédentes, le moteur électrique étant entraîné par une batterie, la détermination de la limite de vitesse de rotation tenant compte d'une tension de la batterie.

13. Contrôleur qui est configuré pour mettre en œuvre un procédé selon l'une des revendications précédentes.

14. Outil électrique comprenant un mécanisme générateur de coups destiné à générer une force de frappe rotatoire et comprenant un contrôleur selon la revendication 13.
